# EUROPÄISCHE PATENTSCHRIFT

(11) **EP 2 622 180 B1**
(45) Veröffentlichungstag und Bekanntmachung des Hinweises auf die Patenterteilung: **02.11.2016**
(21) Anmeldenummer: 11760788.7
(22) Anmeldetag: 27.09.2011
(51) Int. Cl.: F01D 15/06, B25F 5/00

(54) **PNEUMATISCH ANGETRIEBENES HANDWERKZEUG MIT EINER MODULAREN TURBINE**
PNEUMATICALLY DRIVEN HAND HELD TOOL WITH MODULAR TURBINE
OUTIL À MAIN ENTRAINÉ PNEUMATIQUEMENT AVEC TURBINE MODULAIRE

(30) Priorität: 27.09.2010 DE 202010013940 U
(43) Veröffentlichungstag der Anmeldung: 07.08.2013
(73) Patentinhaber: SCHMID & WEZEL GmbH & Co., 75433 Maulbronn (DE)
(72) Erfinder: SITZLER, Jan, 76703 Kraichtal (DE); KAISER, Dieter, 77948 Friesenheim (DE)
(74) Vertreter: DREISS Patentanwälte PartG mbB
(86) Internationale Anmeldenummer: PCT/EP2011/066732
(87) Internationale Veröffentlichungsnummer: WO 2012/049016

(56) Entgegenhaltungen:
- DE-C- 560 836
- DE-U1-202006 005 899
- US-A- 3 128 079
- US-A- 3 208 722
- US-A- 3 832 088
- US-A1- 2009 232 649

## Beschreibung

Die vorliegende Erfindung betrifft ein Handwerkzeug nach dem Oberbegriff des Anspruchs 1.

Ein solches Handwerkzeug ist aus der US 2009/232649 bekannt. Die US 2005/0064803 A1 geht von einem Handwerkzeug mit einer einzelnen Turbine aus und nennt als eine Möglichkeit zur Steigerung des Drehmoments des Handwerkzeugs eine Vergrößerung des Turbinendurchmessers. Dies könnte jedoch das Gewicht, die Größe und das Volumen des Gehäuses stark vergrößern und dadurch die Vorteile eines in der Hand haltbaren und leichten Handwerkzeugs verringern. Ein Handwerkzeug mit einer einzigen Radialturbine mit einem vergleichsweise großen Durchmesser ist aus der DE 201 03 600 U1 bekannt.

In der Beschreibung der US 2005/0064803 A1 wird in diesem Zusammenhang die Möglichkeit erwähnt, zwei gestapelte Turbinen ("two stacked turbine rotors") zu verwenden. Dies hätte jedoch Nachteile in Bezug auf das Gewicht, die Geräuschentwicklung und die Entwicklung von Vibrationen, den Luftverbrauch und die Anzahl beweglicher Teile, die verschleißen könnten. Als Alternative zu einer Verwendung gestapelter Turbinen schlägt die US 2005/0064803 A1 die Verwendung einer zwei Kammern aufweisenden einstückigen Turbine vor. Aus der DE 20 2006 005 899 ist eine vereinfachte Herstellung einer Turbine mittels zweiter scheibenförmiger Radhälften bekannt.

Vom Stand der Technik nach der US 2009/232649 unterscheidet sich die vorliegende Erfindung durch die kennzeichnenden Merkmale des Anspruchs 1. Durch diese Merkmale wird eine vereinfachte Montage des aus wenigstens zwei Einzelturbinen bestehenden Turbinenpaketes erreicht.

Durch diese Merkmale wird ein aus einzelnen Modulen gebildetes Turbinenpaket bereitgestellt, dessen einzelne Module relativ zueinander in einer definierten Lage miteinander verspannt sind [0006] und da es sich deshalb im Betrieb wie eine einstückige Mehrkammerturbine verhält, weist das erfindungsgemäße Handwerkzeug gegenüber der aus der US 2005/0064803 A1 bekannten gestapelten Turbine insbesondere den Vorteil auf, dass nicht mehr Vibrationen als bei einer Einzelturbine zu erwarten sind.

Vorteilhaft ist es auch, dass sich die Einzelteile des Turbinenpakets wegen ihrer gegenseitig zueinander erfolgenden Verspannung im Betrieb des Handwerkzeugs nicht relativ zueinander bewegen können. Daher wird auch ein erhöhter Verschleiß dieser Teile, wie er bei der US 2005/0064803 A1 als Nachteil genannt wird, vermieden.

Gegenüber der mehrere Kammern aufweisenden Einzelturbine aus der US 2005/0064803 A1 weist die vorliegende Erfindung insbesondere den Vorteil eines modularen Aufbaus auf, der eine Zusammenstellung von Turbinenpaketen mit zwei, drei, vier oder prinzipiell beliebig vielen Turbinen erlaubt. Der modulare Aufbau ist besonders vorteilhaft, um verschiedene Handwerkzeuge einer Baureihe mit unterschiedlichen Werten ihres jeweiligen Maximal-Drehmoments anzubieten, da das maximale Drehmoment mit Zunehmen der Zahl der Turbine ansteigt. Außerdem ist die mehrere Kammern aufweisende Turbine aus der US 2005/0064803 A1 aus fertigungstechnischen Gründen auf Ausführungen mit zwei Kammern beschränkt. Eine solche Beschränkung liegt bei dem erfindungsgemäßen Handwerkzeug nicht vor.

Gegenüber einem Handwerkzeug mit einer einzelnen Turbine besitzt die Erfindung insbesondere den Vorteil, dass ein wenigstens zwei Einzelturbinen aufweisendes Turbinenpaket ein vorgegebenes Maximaldrehmoment mit einem wesentlich kleineren Turbinenradius bereitstellen kann, als dies bei einer einzelnen Turbine der Fall ist. Die Erfindung besitzt damit die Vorteile der Mehrkammerturbine aus der US 2005/0064803 A1 und weist die zusätzlichen Vorteile auf, die sich aus dem modularen Aufbau ergeben.

Jede Einzelturbine besteht aus einer ersten Radhälfte und einer zweiten Radhälfte, wobei bevorzugt jede Radhälfte einen scheibenförmigen Grundkörper und aus dem scheibenförmigen Grundkörper hervorstehende und untereinander gleiche Leitstrukturen aufweist, die durch untereinander gleiche Zwischenräume voneinander getrennt sind, und die in einer der Zahl der Leitstrukturen entsprechend-zähligen Rotationssymmetrie über jede Radhälfte verteilt angeordnet sind, wobei die Leitstrukturen und Zwischenräume komplementär zueinander so ausgestaltet sind, dass die Leitstrukturen der ersten Radhälfte beim Zusammenfügen der beiden Radhälften so in die Zwischenräume der zweiten Radhälfte und die Leitstrukturen der zweiten Radhälfte beim Zusammenfügen der beiden Radhälften so in die Zwischenräume der ersten Radhälfte hineinpassen, dass sich zwischen Wänden benachbarter Leitstrukturen der ersten Radhälfte und der zweiten Radhälfte Strömungskanäle bilden.

Durch diese Merkmale werden Einzelturbinen bereitgestellt, die ihrerseits aus Modulen, nämlich aus den Radhälften, aufgebaut sind.

Durch die Trennung der Einzelturbinen in die genannten Radhälften ist jede Radhälfte leicht für fertigungstechnische Maßnahmen zugänglich, mit denen insbesondere die bei zusammengefügten Radhälften innenliegenden Strömungskanäle gestaltet werden können.

Durch den symmetrischen Aufbau werden Unwuchten vermieden, was zu einer hohen Drehzahlfestigkeit und einer erwünschten Vibrationsarmut im Betrieb beiträgt.

Dadurch, dass die Strömungskanäle durch Ineinanderfügen komplementärer Radhälften erzeugt werden, lassen sich sehr schmale Strömungskanäle mit exakter Geometrie fertigungstechnisch einfach herstellen. Die engen Strömungskanäle ergeben hohe Strömungsgeschwindigkeiten, was für hohe Maximaldrehzahlen von zum Beispiel über 100 000 min⁻¹ bei kleinen Luftverlusten hilfreich ist.

Die einzelnen Radhälften lassen sich aus kompaktem Vollmaterial mit sehr stabilen und damit sehr drehzahl-festen Strukturen herstellen.

Die Radhälften weisen koaxial zu ihrer Drehachse angeordnete und in einer der Zahl der Bohrungen entsprechend-zähligen Rotationssymmetrie über die Radhälfte verteilte Bohrungen auf die dazu eingerichtet sind, einen Stab aufzunehmen, der als erstes Kopplungsmittel dazu eingerichtet ist, miteinander fluchtende Bohrungen der Radhälften sämtlicher Turbinen des Turbinenpaketes zu durchdringen und die Einzelturbinen des Turbinenpaketes damit drehfest miteinander zu koppeln.

Zusammen mit dem Stab erlauben die Bohrungen jeweils eine Kopplung beider Radhälften einer Turbine, bei der diese Radhälften relativ zueinander in vorbestimmten Winkelpositionen fixiert werden. Dadurch wird sichergestellt, dass benachbarte Leitstrukturen der Radhälften nicht aneinander anschlagen und dass sich die gewünschten schmalen Strömungskanäle zwischen den genannten Leitstrukturen ausbilden.

Dadurch, dass der Stab die Radhälften sämtlicher Turbinen eines Turbinenpakets durchdringt, lassen sich die einzelnen Radhälften bei der Fertigung gewissermaßen zu dem Turbinenpaket auffädeln, was das Herstellen und Handhaben des Turbinenpaketes bei der Herstellung des erfindungsgemäßen Handwerkzeugs vereinfacht.

Weitere Vorteile ergeben sich aus den abhängigen Ansprüchen, der Beschreibung und den beigefügten Figuren.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

### Zeichnungen

Ausführungsbeispiele der Erfindung sind in den Zeichnungen dargestellt und werden in der nachfolgenden Beschreibung näher erläutert. Dabei zeigen, jeweils in schematischer Form:
Figur 1 eine Ausgestaltung eines erfindungsgemäßen Handwerkzeugs;
Figur 2 eine Draufsicht auf ein Druck-Anschlussteil des Handwerkzeugs aus der Figur 1;
Figur 3 einen Längsschnitt durch das Handwerkzeug 10;
Figur 4 eine erste Radhälfte einer Einzelturbine des Handwerkzeugs;
Figur 5 eine dazu komplementäre zweite Radhälfte;
Figur 6 eine Einzelturbine mit einer Drehzahlregelungsfunktion;
Figur 7 eine perspektivische Darstellung einer Steuerhülse;
Figur 8 eine Draufsicht auf das vordere Ende der Steuerhülse;
Figur 9 einen Längsschnitt durch die Steuerhülse;
Figur 10 einen Querschnitt durch die Steuerhülse;
Figur 11 eine Ausgestaltung einer Bremse;
Figur 12 eine andere Ansicht des Gegenstands der Fig. 11; und Figur 13 Verstellweg-Drehwinkel-Kennlinien der Steuerhülse.

Im Einzelnen zeigt die Figur 1 eine Ausgestaltung eines erfindungsgemäßen Handwerkzeugs 10. Das Handwerkzeug 10 weist ein als Griffteil ausgestaltetes Gehäuse 12 auf, aus dessen vorderem Ende eine Werkzeugaufnahme 14 herausragt. Die Werkzeugaufnahme 14 ist drehfest mit einem Rotor verbunden, der im Gehäuse 12 drehbar gelagert ist und durch ein Druckfluid antreibbar ist. Als Druckfluid kommt insbesondere Druckluft in Frage. Die Druckluft wird dem Handwerkzeug 10 über ein Anschlussteil 16 zugeführt, das ein Ventil zum Steuern der Druckluftzufuhr aufweist. Die Betätigung des Ventils erfolgt über eine drehbare Steuerhülse 18, die an einem hinteren Ende 20 des Gehäuses 12 zwischen dem Gehäuse 12 und dem Anschlussteil 16 angeordnet ist. Die Steuerhülse 18 weist ein vorderes Ende 22 und ein hinteres Ende 24 auf.

Figur 2 zeigt eine Draufsicht auf das Anschlussteil 16 aus der Figur 1. Das Anschlussteil 16 weist eine zentrale Zuluftöffnung 26 und mehrere peripher angeordnete Abluftöffnungen 27 auf.

Im Folgenden wird unter Bezug auf die Figur 3 eine Ausgestaltung eines inneren Aufbaus des Handwerkzeuges 10 erläutert, der die hier vorgestellte schlanke Gehäuseform ermöglicht.

Figur 3 zeigt einen Längsschnitt durch das Handwerkzeug 10. In der dargestellten Ausgestaltung weist das Gehäuse 12 eine innere Hülse 28 und eine äußere Hülse 30 auf, die passgenau ineinander gefügt und fest miteinander verbunden sind. Die innere Hülse 28 besteht bevorzugt aus Metall, insbesondere einem Leichtmetall wie Aluminium und verleiht dem Gehäuse 12 die erforderliche Festigkeit. Die äußere Hülse 30 besteht bevorzugt aus einem im Vergleich zum Metall der inneren Hülse 28 schlechter Wärme leitenden Kunststoff.

Dies hat den Vorteil, dass die beim Entspannen der Druckluft im Handwerkzeug 10 auftretenden Abkühlung bei der manuellen Handhabung nicht zu einer störenden Abkühlung der Grifffläche der äußeren Hülse 30 führt. Dies wird bei der Handhabung als Vorteil empfunden.

Die Ausführung der inneren Hülse aus Leichtmetall hält das Gewicht des Handwerkzeugs 10 niedrig, was ebenfalls zu einer guten Handhabbarkeit und zu einem ermüdungsfreien Arbeiten, insbesondere bei feinen Arbeiten beiträgt und daher bei der Handhabung ebenfalls als Vorteil empfunden wird.

In der inneren Hülse 28 ist ein Rotor 32 drehbar in Lagern 34, 36 gelagert. Der Rotor 32 ist an seinem Ende, das aus dem vorderen Ende 15 des Gehäuses 12 herausragt, drehfest mit einer Werkzeugaufnahme 14 verbunden. Die Werkzeugaufnahme ist in einer Ausgestaltung eine Spannzange 38, die über eine Zangenspindel 40 mit dem Rotor 32 verbunden ist. Das andere Ende des Rotors 32 ist als hohle Spindel 42 ausgestaltet, deren zentraler Hohlraum 44 bei geöffnetem Druckluftventil 45 und an das Anschlussteil 16 angeschlossener Druckluftversorgung pneumatisch mit der Druckluftversorgung verbunden ist.

Auf einer Außenfläche der Spindel 42 sind bevorzugt n untereinander gleiche Radialturbinenmodule 46, 48, 50, 52 angeordnet, wobei n gleich zwei oder prinzipiell jede beliebige Zahl größer als 1 sein kann. In einer bevorzugten Ausgestaltung ist n kleiner oder gleich acht. Besonders bevorzugt ist eine Ausgestaltung mit n = 4 Radialturbinen. Durch die Hintereinanderanordnung von n Radialturbinen, die einen vergleichsweise kleinen Durchmesser besitzen, kann das gleiche Drehmoment erzeugt werden, wie durch eine einzige Radialturbine, die einen vergleichsweise großen Durchmesser besitzt. Ein Handwerkzeug mit einer einzigen Radialturbine mit einem vergleichsweise großen Durchmesser ist aus der eingangsgenannten DE 201 03 600 U1 bekannt.

Die bevorzugte Hintereinanderanordnung erlaubt es, das Gehäuse 12 wesentlich schlanker auszuführen, als dies beim Gegenstand der DE 201 03 600 U1 der Fall ist.

Die Hintereinanderschaltung verbessert damit insbesondere die Handhabbarkeit und entfaltet insbesondere zusammen mit den das Gehäuse 12 betreffenden Merkmalen des Anspruchs 1 eine kombinatorische Wirkung in Bezug auf die angestrebte Verbesserung der Handhabbarkeit.

Weitere Verbesserungen der Handhabbarkeit ergeben sich durch eine besondere Ausgestaltung der Steuerhülse 18. Vor einer Erläuterung der Steuerhülse 18 werden zunächst weitere Elemente des Antriebs des Handwerkzeugs beschrieben.

Die Radialturbinen 46, 48, 50, 52 werden über in axialer Richtung längs der Spindel 42 versetzte Öffnungen 54, 56, 58, 60 aus dem Hohlraum 44 der Spindel 42 von innen mit Druckluft angeströmt. Dabei sind bevorzugt für jedes Modul der Radialturbine drei Öffnungen vorgesehen, die gleichmäßig über den Umfang des Abschnitts der Spindel 42 verteilt sind, der innerhalb des betreffenden Radialturbinenmoduls liegt. Nach dem Durchströmen der Radialturbinen entweicht die entspannte Luft radial nach außen, von wo aus sie über eine Geräuschdämpfer 62 aufweisende Abluftführung 64 aus dem Handwerkzeug 10 ausströmt. Die Radialturbinen 46, 48, 50, 52 sind drehfest mit der Spindel 42 des Rotors 32 gekoppelt und treiben daher den Rotor 32 an. In der dargestellten Ausgestaltung erfolgt die drehfeste Kopplung durch axiales Verspannen der Radialturbinen 46, 48, 50, 52 mit der Spindel 42 durch eine Spannmutter 66. In einem zur Aufnahme von n Radialturbinen eingerichteten Gehäuse können auch weniger als n Radialturbinen verwendet werden, indem eine oder mehrere der Turbinen durch eine Spannhülse ersetzt werden.

Vor einer Erläuterung von weiteren Merkmalen des Handwerkzeugs 10, die in der Fig. 3 dargestellt sind, wird zunächst unter Bezug auf die Figuren 4 bis 6 eine bevorzugte Ausgestaltung einer modularen Turbine erläutert.

Die Einzelturbinen weisen jeweils eine erste Radhälfte, eine zweite Radhälfte und Mittel zum Koppeln der beiden Radhälften auf. Fig. 4 zeigt eine erste Radhälfte 120, während Fig. 5 eine dazu komplementäre zweite Radhälfte 122 zeigt. Die erste Radhälfte 120 weist einen scheibenförmigen Grundkörper 124 und n aus dem scheibenförmigen Grundkörper 124 hervorstehende und untereinander gleiche Leitstrukturen 126, 128, 130, 132, 134 und 136 auf. auf. Diese Leitstrukturen 126, 128, 130, 132, 134 und 136 sind durch n untereinander gleiche Zwischenräume 138, 140, 142, 144, 146 und 148 voneinander getrennt. In der dargestellten Ausgestaltung ist n = 6. Je nach Ausgestaltung kann n auch andere geradzahlige oder ungeradzahlige Werte besitzen. Die Leitstrukturen 126, 128, 130, 132, 134 und 136 und die Zwischenräume 138, 140, 142, 144, 146 und 148 sind in einer n-zähligen Rotationssymmetrie über die erste Radhälfte 120 verteilt angeordnet, so dass die Gestalt der ersten Radhälfte bei einer Drehung um 360°/n wieder in sich selbst überführt wird.

Die erste Radhälfte 120 weist über ihre Fläche verteilte Bohrungen 150, 152, 154 auf, die durch ihre Anordnung und ihre Abmessungen dazu eingerichtet sind, erste Kopplungsmittel aufzunehmen. Die ersten Kopplungsmittel sind Stäbe, die in die Bohrung hinein und durch die Bohrungen hindurchgeführt werden, so dass alle Radhälften aufgefädelt werden. Die Bohrungen 150, 152, 154 sind rotationssymmetrisch über die Fläche der ersten Radhälfte 120 verteilt, um möglichst keine Unwucht im Betrieb zu erzeugen.

Figur 5 zeigt eine komplementär zur ersten Radhälfte 120 aus der Figur 4 gestaltete zweite Radhälfte 122. Die zweite Radhälfte 122 weist ebenfalls einen scheibenförmigen Grundkörper und n = sechs aus dem scheibenförmigen Grundkörper hervorstehende und untereinander gleiche Leitstrukturen auf, die durch n untereinander gleiche Zwischenräume voneinander getrennt sind. Auch hier sind die Leitstrukturen und Zwischenräume in einer n-zähligen Rotationssymmetrie über die zweite Radhälfte 122 verteilt angeordnet. Darüber hinaus weist die zweite Radhälfte über ihre Fläche verteilte Bohrungen 156, 158, 160 auf, die durch ihre Abmessungen und Anordnung dazu eingerichtet sind, die bereits genannten stabförmigen ersten Kopplungsmittel aufzunehmen.

Im Gegensatz zur ersten Radhälfte 120, bei der die Bohrungen 150, 152, 154 in den Zwischenräumen liegen, sind die Bohrungen 156, 158, 160 in der zweiten Radhälfte in den vorspringenden Leitstrukturen angeordnet. Beim unter Verwendung der ersten Kopplungsmittel erfolgten Zusammenfügen der Radhälften 120, 122 wird dann jede vorspringende Leitstruktur der einen Radhälfte an einer vorbestimmten Position innerhalb eines Zwischenraums der anderen Radhälfte angeordnet. Dabei füllen die Leitstrukturen der jeweils einen Radhälfte die Zwischenräume der jeweils anderen Radhälfte jeweils nicht komplett aus.

Die Leitstrukturen und die Zwischenräume der beiden Radhälften sind vielmehr komplementär zueinander so ausgestaltet, dass die Leitstrukturen der ersten Radhälfte beim Zusammenfügen der beiden Radhälften so in die Zwischenräume der zweiten Radhälfte hineinpassen und die Leitstrukturen der zweiten Radhälfte beim Zusammenfügen der beiden Radhälften so in die Zwischenräume der ersten Radhälfte hineinpassen, dass sich zwischen Wänden benachbarter Leitstrukturen der ersten Radhälfte und der zweiten Radhälfte Strömungskanäle bilden. Ein auf diese Weise gebildetes Paar aus einer ersten und einer zweiten Radhälfte bildet ein Modul in Form einer Einzelturbine.

Aus der Darstellung der Radhälften 120, 122 in den Figuren 4 und 5 ergibt sich, dass beim Zusammenfügen der Radhälften 120, 122 ein ringförmiger Raum entsteht, der durch eine Wandung 162 in der zweiten Radhälfte 122 und durch die konzentrisch zur zentralen Öffnung 166 angeordneten Wandabschnitte 164 der Leitstrukturen der beiden Radhälften begrenzt wird.

In einer bevorzugten Ausgestaltung, die schematisch in der Fig. 6 dargestellt ist, wird wenigstens ein elastischer Ring, zum Beispiel ein Gummiring, beim Zusammensetzen der Radhälften in diesen Raum eingefügt. Dieser Gummiring wird sich im Betrieb der Turbine bei hohen Drehzahlen ausdehnen und die radial nach innen weisenden Öffnungen der Strömungskanäle 172, 174 mit zunehmender Drehzahl zunehmend verschließen. Dadurch ergibt sich eine die Drehzahl regelnde und begrenzende Funktion.

Durch Aufstecken weiterer Module auf die entsprechend lang dimensionierten stift- oder stabförmigen ersten Kopplungsmittel 176 wird ein Turbinenpaket mit einer gewünschten Zahl von Einzelturbinen gebildet. Die Bildung erfolgt zum Beispiel so, dass die einzelnen Radhälften auf die hohle Spindel 42 des Rotors 32 aufgeschoben und mit den ersten Kopplungsmitteln 176 miteinander gekoppelt werden. Anschließend wird das so gebildete Turbinenpaket mit Hilfe der Spannmutter 66 axial miteinander und mit der Spindel 42 verspannt, so dass sich das gesamte Turbinenpaket letztlich mit Blick auf sein Geräusch- und Verschleißverhalten wie eine kompakte Einzelturbine verhält. Die Spannmutter stellt insofern eine Ausgestaltung eines zweiten Kopplungsmittels dar.

Die Strömungskanäle werden dann durch die Öffnungen in der Spindel 42 radial angeströmt, wobei die Anströmung bei der bevorzugten, eine Drehzahl regelnde und/oder begrenzende Funktion aufweisenden Ausgestaltung durch den wenigstens einen elastischen Ring 168, 170 begrenzt wird.

Im Betrieb kann die Turbine Drehzahlen in einer Größenordnung von 100 000 min⁻¹ erreichen. Beim Abschalten der Druckluftzufuhr läuft sie dann noch für beispielsweise etwa 30 Sekunden nach. Daraus ergibt sich ein Sicherheits- und Verletzungsrisiko bei der Handhabung. Um diese Risiken zu verringern, weist das Handwerkzeug 10 eine Bremse auf, die in der Figur 3 als Paarung aus einer Reibplatte 68 und einer Druckplatte 70 teilweise sichtbar ist und die weiter unten noch näher erläutert wird.

Zunächst wird erneut auf die Fig. 3 Bezug genommen. Das Druckluftventil 45 ist in der dargestellten Ausgestaltung ein Kugelventil mit einer Kugel 72, die von einem elastischen Element 74, zum Beispiel einer Feder, auf eine kreisförmige Zufuhröffnung eines Druckluftkanals 76 gedrückt wird, um diese Öffnung zu verschließen. Der Druckluftkanal 76 ist bevorzugt ein zentral liegender Kanal in einem Ventilkörper 77. Zum Öffnen des Ventils 45 ist ein Ventilbolzen 78 vorgesehen. Der Ventilbolzen 78 weist ein der Kugel 72 zugewandtes erstes Ende 80 und ein zweites Ende 82 auf, das in einer als Ventilführungsbahn 84 geformten Vertiefung in der Innenfläche der Steuerhülse 18 geführt wird.

Der Ventilbolzen 78 selbst wird im Wesentlichen radial in einer Führung innerhalb des Ventilkörpers 77 geführt. In Bezug auf eine Längsachse 86 des Handwerkzeugs 10 ist der Abstand derjenigen Steuerfläche der Ventilführungsbahn 84, die dem zweiten Ende 82 des Ventilbolzens 78 zugewandt ist, von der Längsachse 86 des Handwerkzeugs vom Drehwinkel der Steuerhülse 18 abhängig. Das bedeutet, dass die Einwärts- und Auswärtsbewegung des Ventilbolzens 78 durch ein Verdrehen der Steuerhülse 18 steuerbar ist.

Figur 3 zeigt eine Schließstellung des Ventils 45. Zum Öffnen des Ventils 45 wird die Steuerhülse 18 um die Achse 86 herum verdreht. Aufgrund der Ausgestaltung der Führungsbahn 84 wird dabei der Ventilbolzen 78 zunächst radial einwärts gegen die Kugel 72 gedrückt. Beim Weiterdrehen der Steuerhülse 18 drückt der Ventilbolzen 78 die Kugel 72 dann seitlich (das heißt in der Figur 3 nach oben) aus der Schließstellung heraus, sodass Druckluft über die zentrale Zuluftöffnung 26 an der Kugel 72 vorbei in den Druckluftkanal 78 strömen kann.

Figur 7 zeigt eine perspektivische Darstellung einer Steuerhülse 18. Die Steuerhülse 18 weist über ihren äußeren Umfang verteilte Vertiefungen 88 auf, die den Kraftschluss bei einer manuellen Betätigung erleichtern und damit ebenfalls zu einer verbesserten Handhabbarkeit beitragen.

Im Inneren der Steuerhülse 18 liegt die bereits erwähnte, als Vertiefung realisierte Ventilführungsbahn 84 für den Ventilbolzen 78. Die axial verlaufende Vertiefung 90 öffnet die Ventilführungsbahn 84 zum vorderen Ende 22 der Steuerhülse 18 und erlaubt so eine axiale Relativbewegung zwischen dem Ventilbolzen 78 und der Steuerhülse 18 bei der Montage und/oder Demontage des Handwerkzeugs 10. Darüber hinaus weist die Steuerhülse 18 zwei zu ihrem vorderen Ende 22 hin offene Bremsbolzenführungsbahnen 92, 94 auf, die ebenfalls als Vertiefungen in der Innenfläche der Steuerhülse 18 realisiert sind.

Figur 8 zeigt eine Draufsicht auf das vordere Ende 22 der Steuerhülse 18 und dient primär zur Verdeutlichung der Lage des Längsschnitts, der in der Figur 9 dargestellt ist. Figur 9 verdeutlicht insbesondere die Lage des Querschnitts, der in der Figur 10 dargestellt ist. Die Figuren 8 und 10 liegen spiegelbildlich zueinander. In der Zeichenebene der Figur 8 liegen insbesondere die Bremsbolzenführungsbahnen 92, 94. In der Zeichenebene der Figur 10 liegt insbesondere die Ventilführungsbahn 84. Ein Vergleich dieser Figuren 8 und 10 zeigt insbesondere, dass die Betätigung der Bremse und die Betätigung des Druckluftventils 45 parallel erfolgt, wobei die Aufsteuerung und Absteuerung der Druckluftzufuhr über einen weiteren Drehwinkelbereich hinweg erfolgt als eine lösende und/oder bremsende Betätigung der Bremse.

Figur 11 zeigt in schematischer Form eine Ausgestaltung einer Bremse, wie sie in Verbindung mit dem erfindungsgemäßen Handwerkzeug 10 durch die Steuerhülse 18 betätigt wird. Die Bremse weist für jede Bremsbolzenführungsbahn 92, 94 der Steuerhülse 18 einen Bremsbolzen 96 auf, der in dem Ventilkörper 77 im Wesentlichen rechtwinklig zur Längsachse 86 des Handwerkzeugs 10 beweglich geführt ist. Zu diesem Zweck weist der Ventilkörper 77 Führungen 98 auf, in denen die Bremsbolzen translatorisch verschiebbar geführt werden.

Der Bremsbolzen 96 weist ein der Steuerhülse 18 zugewandtes Ende und ein der Steuerhülse 18 abgewandtes Ende 102 auf. An diesem Ende 102 weist der Bremsbolzen 96 eine schiefe Ebene 104 auf. Eine im Wesentlichen koaxial zur Längsachse 86 des Handwerkzeugs 10 liegende Bremsachse 105 weist eine Ausnehmung mit einer schiefen Ebene 106 auf. Die schiefen Ebenen 104 des Bremsbolzen 96 und der Bremsachse 105 weisen die gleiche Neigung auf und sind dazu eingerichtet und angeordnet, aufeinander abzugleiten. Beim öffnenden Verdrehen der Steuerhülse 18 wird der Bremsbolzen 96 in der Figur 11 nach unten gedrückt und drückt dadurch über die schiefen Ebenen 104 und 106 die Bremsachse 105 nach rechts. Dadurch wird eine Druckplatte 108 durch die Wirkung von Bremsfedern 110 von einer Reibplatte 112 abgehoben, die mit dem Rotor 32 drehfest gekoppelt ist. Dadurch wird die Bremse gelöst.

Umgekehrt wird die Bremse aktiviert, wenn die Steuerhülse 18 in eine die Druckluftzufuhr absteuernde und damit schließende Richtung gedreht wird. In diesem Fall gleitet der Bremsbolzen 96 in der Figur 11 nach oben und erlaubt es den Bremsfedern 110, die Druckplatte 108 gegen den Reibbelag 112 zu pressen. Die Bremse ist damit als Federspeicherbremse realisiert, bei der die Bremskraft von Federn aufgebracht wird und gegen die Kraft der Federn gelöst wird. Das hat den Vorteil, dass beim schließenden Verdrehen der Steuerhülse 18 automatisch gebremst wird, auch wenn bei geschlossener Steuerhülse 18 keine manuelle Kraft mehr aufgebracht wird.

Ein manuelles Festhalten der Bremse ist daher nicht erforderlich. Auch dies verbessert die Handhabbarkeit und die Betriebssicherheit. Andererseits bewirken die Bremsfedern aber auch kein selbsttätiges Verstellen der Steuerhülse 18, da die Reaktionskräfte der Federn 110 nicht ausreichen, um die selbsthemmenden Reibungskräfte in der Betätigung der Steuerhülse 18 zu überwinden.

Fig. 12 zeigt den Gegenstand der Fig. 11 in einer um die Längsachse 86 um 90° herum gedrehten Darstellung.

Durch die zwei um 180° versetzten Bremsachsen wird ein Verkanten beim Betätigen der Bremse wirksam verhindert. Außerdem besitzt das Versetzen der Bremsachsen um 180° den Vorteil, dass die Bremsachsen am Umfang verteilt angeordnet werden können, so dass die zentrale Druckluftzufuhr zum Rotor erhalten bleiben kann. Die Bolzen 92 und 94 sind bevorzugt so gelagert, dass sie sich bei einer Betätigung antiparallel zueinander bewegen: Der Bolzen 96 steht senkrecht auf der Zeichenebene, während der Bolzen 100 senkrecht unter der Zeichenebene hängt.

Die Fig. 13 zeigt für eine bevorzugte Ausgestaltung einer Steuerhülse 18 den Weg 114 einer Bremsachse 105 in Millimetern, aufgetragen über dem Drehwinkel der Steuerhülse 18 in Grad. Die Kurve 116 zeigt den Weg des Ventilbolzens 78 des Druckluftventils 45 ebenfalls in Abhängigkeit vom Verdrehwinkel der Steuerhülse 18 in Grad. Die Figur 10 zeigt damit insbesondere, dass die drehbare Steuerhülse 18 dazu eingerichtet ist, die Bremse und die Druckfluidzufuhr koordiniert so zu steuern, dass das Druckluftventil 45 parallel zu einem Lösen der Bremse aufgesteuert wird, und wobei eine Bremsen-Verstellweg-Drehwinkel-Kennlinie 114 der Steuerhülse 18 in einem ersten Drehwinkelbereich, der sich in der Figur 10 etwa bis zum Winkel 32° erstreckt, steiler verläuft als in einem zweiten, weiter von der Schließstellung entfernten Drehwinkelbereich.

Die Schließstellung entspricht beim Gegenstand der Figur 13 dem Drehwinkel 0 der Steuerhülse 18. Der zweite Drehwinkelbereich ist der Bereich zwischen etwa 32 und etwa 110°, in dem die Kennlinie 114 nicht nur weniger steil, sondern im dargestellten Fall sogar ohne Steigung verläuft. Der Verlauf der Kennlinie 116 zeigt, wie der gesamte Verdrehwinkelbereich von 0° bis 110° der Steuerhülse 18 zur Regulierung der Druckluftzufuhr verwendet wird. Dadurch ergibt sich die bereits genannte verbesserte Dosierbarkeit.

Die Realisierung des Betätigungselements als Drehhülse hat den Vorteil, dass eine Drehbewegung für das Verstellen des eingangs genannten Handwerkzeugs subjektiv als ergonomischer empfunden wird. Die Wechselwirkung von Verstellmoment und dem Drehmoment des Handwerkzeugs bewirkt bei der drehbaren Steuerhülse eine gegenüber der Schiebehülse bessere und feinfühligere haptische Rückmeldung, da sich das manuell aufgebrachte Verstelldrehmoment mit einer resultierenden Drehmomentänderung des Handwerkzeuges überlagert. Die bessere haptische Rückmeldung verbessert insbesondere die Steuerbarkeit kleiner Änderungen der Antriebsleistung, was die Handhabung über eine Verbesserung der Dosierbarkeit verbessert.

Das parallel zum Lösen der Bremse erfolgende Aufsteuern der Druckluftzufuhr erlaubt eine Ausdehnung des Verstellwegs des Betätigungselements bei der Dosierung der Druckluftzufuhr, was ebenfalls zu einer Verbesserung der Dosierbarkeit und damit auch der Handhabbarkeit führt.

Dadurch, dass eine Bremsen-Verstellweg-Drehwinkel-Kennlinie der Steuerhülse in einem ersten Drehwinkelbereich in der Nähe der Schließstellung der Steuerhülse steiler verläuft als in einem zweiten, weiter von der Schließstellung entfernten Drehwinkelbereich, ist ein schnell erfolgendes Trennen der Bremse beim Aufsteuern und ein spät erfolgendes Schließen der Bremse beim Absteuern der Druckluftzufuhr sichergestellt. Durch den steileren Verlauf erfolgt das Öffnen der Bremse beim Aufsteuern der Druckluftzufuhr früh und schnell, das heißt über einen nur kleinen Drehwinkelbereich der Hülse hinweg. Analog erfolgt das Schließen der Bremse spät und schnell. Insgesamt wird damit trotz der parallel erfolgenden Betätigung des Ventils und der Bremse ein unter dem Einfluss eines Druckluftantriebs erfolgendes Reiben der Reibflächen der Bremse weitgehend vermeiden, so dass eine verbesserte Dosierbarkeit der Druckluftzufuhr nicht zu Lasten der Standzeit der Bremse geht.

Eine bevorzugte Ausgestaltung zeichnet sich dadurch aus, dass die Steuerhülse dazu eingerichtet ist, eine Aufsteuerung und Absteuerung der Druckluftzufuhr über einen größeren Drehwinkelbereich erfolgen zu lassen als ein Lösen und Betätigen der Bremse. Die Aufsteuerung erfolgt insbesondere über eine weiter erfolgende Drehung der Steuerhülse über einen Drehwinkel hinaus, bei dem die Bremse bereits vollständig gelöst ist. Dadurch wird einerseits vermieden, dass große Drehmomente bei noch nicht vollständig gelöster Bremse wirksam werden, was zu einem vorzeitigen Verschleiß der Bremse führen könnte. Andererseits ergibt sich der Vorteil, dass ein großer Drehwinkel für eine Auf- und Absteuerung der Druckluftzufuhr zur Verfügung steht, was die einen Aspekt der Handhabbarkeit bildende Dosierbarkeit verbessert.

Beide Kennlinien 114, 116 weisen unterschiedlich breite Winkelbereiche für den Drehwinkel der Steuerhülse auf, in denen die jeweilige Kennlinie eine von Null verschiedene Steigung besitzt. Jeder der beiden Winkelbereiche lässt sich gedanklich in eine erste Hälfte und in eine zweite Hälfte unterteilen, wobei die erste Hälfte die Schließstellung und die zweite Hälfte die geöffnete Stellung des Luftventils, beziehungsweise der Bremse enthält.

Die Kennlinie 114 zeichnet sich bevorzugt dadurch aus, dass sie in der ersten Hälfte oder wenigstens in einem Teilbereich ihrer ersten Hälfte einen zunehmend steiler werdenden Verlauf, bevorzugt einen kontinuierlich steiler werdenden Verlauf und insgesamt einen monoton steigenden Verlauf. Darüber hinaus zeichnet sich die Kennlinie 114 dadurch aus, dass sie wenigstens in einem Teilbereich ihrer zweiten Hälfte einen Verlauf mit abnehmender Steigung, bevorzugt mit kontinuierlich abnehmender Steigung aufweist. Die Kennlinie 114 zeichnet sich also in einer bevorzugten Ausgestaltung durch einen kontinuierlich steigenden Verlauf mit einem Krümmungswechsel aus. Die Kennlinie 116 zeichnet sich bevorzugt dadurch aus, dass sie in ihrer ersten Hälfte oder wenigstens in einem Teilbereich ihrer ersten Hälfte einen steiler werdenden Verlauf, bevorzugt einen kontinuierlich steiler werdenden Verlauf und insgesamt einen monoton steigenden Verlauf besitzt. Dabei ist die Steigung der Kennlinie 116 im Durchschnitt zwischen ihrer Schließstellung und ihrer Offenstellung kleiner als die Steigung der Kennlinie 114 zwischen deren Schließstellung und Offenstellung.

## Patentansprüche

1. Handwerkzeug (10) mit einem Gehäuse (12) und einer Werkzeugaufnahme (14), die drehfest mit einem drehbar in dem Gehäuse (12) gelagerten Rotor (32) verbunden ist, welcher wenigstens zwei hintereinander auf dem Rotor (32) angeordnete und drehfest mit dem Rotor (32) gekoppelte separate Einzelturbinen (46, 48, 50, 52) aufweist, die dazu eingerichtet sind, pneumatisch angetrieben zu werden, wobei die wenigstens zwei Einzelturbinen (46, 48, 50, 52) durch erste Kopplungsmittel (176) in einer vorgegebenen Drehwinkelposition drehfest miteinander verbunden und in Richtung ihrer Drehachse elastisch gegeneinander zu einem kompakten Turbinenpaket verspannt sind, **dadurch gekennzeichnet, dass** jede Einzelturbine (46, 48, 50, 52) eine erste Radhälfte (120) und eine zweite Radhälfte (122) aufweist, und die Radhälften (120, 122) koaxial zu ihrer Drehachse angeordnete und in einer der Zahl der Bohrungen entsprechend zähligen Rotationssymmetrie über die Radhälfte verteilte Bohrungen (150, 152, 154) aufweisen, die dazu eingerichtet sind, einen Stab aufzunehmen, der als das erste Kopplungsmittel (176) dazu eingerichtet ist, miteinander fluchtende Bohrungen der Radhälften sämtlicher Turbinen des Turbinenpaketes zu durchdringen und die Einzelturbinen des Turbinenpaketes damit drehfest miteinander zu koppeln.

2. Handwerkzeug (10) nach Anspruch 1, **dadurch gekennzeichnet, dass** jede Radhälfte einen scheibenförmigen Grundkörper (124) und aus dem scheibenförmigen Grundkörper (124) hervorstehende und untereinander gleiche Leitstrukturen (126, 128, 130, 132, 134, 136) aufweist, die durch untereinander gleiche Zwischenräume (138, 140, 142, 144, 146, 148) voneinander getrennt sind und die in einer der Zahl der Leitstrukturen (126, 128, 130, 132, 134, 136) entsprechend-zähligen Rotationssymmetrie über jede Radhälfte (120, 124) verteilt angeordnet sind, wobei die Leitstrukturen (126, 128, 130, 132, 134, 136) und Zwischenräume (138, 140, 142, 144, 146, 148) komplementär zueinander so ausgestaltet sind, dass die Leitstrukturen der ersten Radhälfte (120) beim Zusammenfügen der beiden Radhälften so in die Zwischenräume der zweiten Radhälfte (122) und die Leitstrukturen der zweiten Radhälfte (122) beim Zusammenfügen der beiden Radhälften so in die Zwischenräume der ersten Radhälfte (120) hineinpassen, dass sich zwischen Wänden benachbarter Leitstrukturen der ersten Radhälfte (120) und der zweiten Radhälfte (122) Strömungskanäle bilden.

3. Handwerkzeug (10) nach einem der vorhergehenden Ansprüche, **dadurch gekennzeichnet, dass** die Einzelturbinen eines Turbinenpaketes auf einer Spindel (42) des Rotors (32) durch eine Spannmutter (66) elastisch miteinander und der Spindel (42) verspannt werden.

4. Handwerkzeug (10) nach einem der vorhergehenden Ansprüche, **dadurch gekennzeichnet, dass** die Einzelturbinen wenigstens einen elastischen Ring (168, 170) aufweisen, der dazu eingerichtet und angeordnet ist, einen Zustrom von Druckluft zu Strömungskanälen der Einzelturbinen mit zunehmender Drehzahl zunehmend zu verringern.

5. Handwerkzeug (10) nach einem der vorhergehenden Ansprüche, **dadurch gekennzeichnet, dass** das Gehäuse (12) eine innere Hülse (28) aufweist, die aus Metall besteht.

6. Handwerkzeug (10) nach Anspruch 5, **dadurch gekennzeichnet, dass** das Gehäuse (12) eine äußere Hülse (30) aufweist, die aus einem im Vergleich zum Metall der inneren Hülse (28) schlechter Wärme leitenden Kunststoff besteht.

7. Handwerkzeug (10) nach einem der vorhergehenden Ansprüche, **dadurch gekennzeichnet, dass** das Handwerkzeug (10) n hintereinander angeordnete Radialturbinen (46, 48, 50, 52) aufweist, wobei n eine Zahl größer oder gleich zwei und kleiner oder gleich acht ist.

8. Handwerkzeug (10) nach einem der vorhergehenden Ansprüche, **dadurch gekennzeichnet, dass** das Handwerkzeug (10) vier hintereinander angeordnete Radialturbinen aufweist.

9. Handwerkzeug (10) nach einem der vorhergehenden Ansprüche, **gekennzeichnet durch** eine zur Steuerung der Druckluftzufuhr und einer Bremse eingerichtete und um eine Längsachse (86) des Handwerkzeugs (10) drehbare Steuerhülse (18).

10. Handwerkzeug (10) nach einem der vorhergehenden Ansprüche, **dadurch gekennzeichnet, dass** das Handwerkzeug eine Federspeicherbremse aufweist

## Claims

1. A hand held tool (10) with a housing (12) and a tool holder (14) that is non-rotatably connected to a rotor (32) rotatably mounted in the housing (12), said rotor comprising at least two separate single turbines (46, 48, 50, 52) consecutively arranged on the rotor (32) and non-rotatably coupled to the rotor (32), which are configured to be pneumatically driven, wherein the at least two single turbines (46, 48, 50, 52) are non-rotatably connected to each other by first coupling means (176) at a predetermined angle of rotation position and elastically braced against one another in the direction of their axis of rotation into a compact turbine package, **characterized in that** each single turbine (46, 48, 50, 52) comprises a first wheel half (120) and a second wheel half (122) and the wheel halves (120, 122) comprise bores (150, 152, 154) distributed over the wheel half and arranged coaxially to their axis of rotation and in a rotational symmetry of order corresponding to the number of bores, which are configured to accept a rod, which as the first coupling means (176) is configured to penetrate mutually aligned bores of the wheel halves of all turbines of the turbine package and thereby to non-rotatably couple the single turbines of the turbine package to one another.

2. A hand held tool (10) according to claim 1, **characterized in that** each wheel half comprises a disc-shaped base body (124) and guide structures (126, 128, 130, 132, 134, 136) protruding from the disk-shaped base body (124), which are identical to one another and are separated from one another by identical spaces (138, 140, 142, 144, 146, 148) and are arranged distributed over each wheel half (120, 124) in a rotational symmetry of order corresponding to the number of the guide structures (126, 128, 130, 132, 134, 136), wherein the guide structures (126, 128, 130, 132, 134, 136) and spaces (138, 140, 142, 144, 146, 148) are configured complementary to each other such that the guide structures of the first wheel half (120), when the two wheel halves are joined, fit in the spaces of the second wheel half (122) and the guide structures of the second wheel half (122), when the two wheel halves are joined, fit in the spaces of the first wheel half (120), so that flow channels form between walls of adjacent guide structures of the first wheel half (120) and of the second wheel half (122).

3. A hand held tool (10) according to one of the preceding claims, **characterized in that** the single turbines of a turbine package on a spindle (42) of the rotor (32) are elastically braced against one another and the spindle (42) by a tensioning nut (66).

4. A hand held tool (10) according to one of the preceding claims, **characterized in that** the single turbines comprise at least one elastic ring (168, 170), which is configured and arranged to increasingly reduce an influx of compressed air to flow channels of the single turbines with increasing rotary speed.

5. A hand held tool (10) according to one of the preceding claims, **characterized in that** the housing (12) comprises an inner sleeve (28) made of metal.

6. A hand held tool (10) according to claim 5, **characterized in that** the housing (12) comprises an outer sleeve (30) that is made of plastics of poorer thermal conductivity compared to the metal of the inner sleeve (28).

7. A hand held tool (10) according to one of the preceding claims, **characterized in that** the hand held tool (10) comprises n consecutively arranged radial turbines (46, 48, 50, 52), wherein n is a number greater than or equal to two and less than or equal to eight.

8. A hand held tool (10) according to one of the preceding claims, **characterized in that** the hand held tool (10) comprises four consecutively arranged radial turbines.

9. A hand held tool (10) according to one of the preceding claims, **characterized by** a control sleeve (18) configured for control of the compressed air supply and a brake and arranged rotatably around a longitudinal axis (86) of the hand held tool (10).

10. A hand held tool (10) according to one of the preceding claims, **characterized in that** the hand held tool comprises a spring actuator brake.

## Revendications

1. Outil à main (10) avec un carter (12) et un logement d'outil (14) qui est raccordé de façon solidaire en rotation à un rotor (32) supporté en rotation dans le carter (12),qui présente au moins deux turbines individuelles (46, 48, 50, 52) séparées disposées l'une derrière l'autre sur le rotor (32) et accouplées de façon solidaire en rotation au rotor (32), qui sont agencées pour être entraînées pneumatiquement, les turbines individuelles (46, 48, 50, 52)au moins au nombre de deux étant raccordées l'une à l'autre de façon solidaire en rotation par des premiers moyens d'accouplement (176) dans une position angulaire de rotation spécifiée, et serrées l'une contre l'autre en direction de leur axe de rotation de façon élastique pour former un ensemble turbine compact, **caractérisé en ce que** chaque turbine individuelle (46, 48, 50, 52) présente une première moitié de roue (120) et une deuxième moitié de roue (122), et les moitiés de roue (120, 122) présentent des alésages (150, 152, 154) disposés de façon coaxiale à leur axe de rotation et répartis sur la moitié de roue dans une symétrie de rotation dont l'ordre correspond au nombre d'alésages, les alésages étant agencés pour recevoir une barre qui, en tant que premier moyen d'accouplement (176), est agencée pour pénétrer dans des alésages en affleurement entre eux des moitiés de roue de toutes les turbines de l'ensemble turbine et pour accoupler entre elles de façon solidaire en rotation les turbines individuelles de l'ensemble turbine.

2. Outil à main (10) selon la revendication 1, **caractérisé en ce que** chaque moitié de roue présente un corps de base (124) en forme de disque et des structures directrices (126, 128, 130, 132, 134, 136) dépassant du corps de base (124) en forme de disque et identiques entre elles, qui sont séparées les unes des autres par des espaces intermédiaires (138, 140, 142, 144, 146, 148) identiques entre eux et qui sont disposés de façon répartiseur chaque moitié de roue (120, 124)dans une symétrie de rotation dont l'ordre correspond au nombre destructures directrices (126, 128, 130, 132, 134, 136), les structures directrices (126, 128, 130, 132, 134, 136) et les espaces intermédiaires (138, 140, 142, 144, 146, 148) étant constitués de façon complémentaire entre eux de telle sorte que les structures directrices de la première moitié de roue (120) s'adaptent dans les espaces intermédiaires de la deuxième moitié de roue (122)lors de l'assemblage des deux moitiés de roue, et les structures directrices de la deuxième moitié de roue (122)s'adaptent dans les espaces intermédiaires de la première moitié de roue (120)lors de l'assemblage des deux moitiés de roue de telle sorte qu'il se forme des canaux d'écoulement entre des parois de structures directrices voisines de la première moitié de roue (120) et de la deuxième moitié de roue (122).

3. Outil à main (10) selon l'une des revendications précédentes, **caractérisé en ce que** les turbines individuelles d'un ensemble turbine sont serrées sur une broche (42) du rotor (32) par un écrou de serrage (66) de façon élastique entre elles et avec la broche (42).

4. Outil à main (10) selon l'une des revendications précédentes, **caractérisé en ce que** les turbines individuelles présentent au moins une bague (168, 170) élastique qui est agencée et disposée pour réduire de façon accrue un afflux d'air comprimé vers les canaux d'écoulement des turbines individuelles quand la vitesse de rotation augmente.

5. Outil à main (10) selon l'une des revendications précédentes, **caractérisé en ce que** le carter (12) présente un manchon (28) intérieur qui est composé de métal.

6. Outil à main (10) selon la revendication 5, **caractérisé en ce que** le carter (12) présente un manchon (30) extérieur qui est composé d'une matière plastique qui conduit moins bien la chaleur en comparaison avec le métal du manchon (28) intérieur.

7. Outil à main (10) selon l'une des revendications précédentes, **caractérisé en ce que** l'outil à main (10) présente n turbines radiales (46, 48, 50, 52) disposées les unes derrière les autres, n'étant un chiffre supérieur ou égal à deux et inférieur ou égal à huit.

8. Outil à main (10) selon l'une des revendications précédentes, **caractérisé en ce que** l'outil à main (10) présente quatre turbines radiales disposées les unes derrière les autres.

9. Outil à main (10) selon l'une des revendications précédentes, **caractérisé par** un manchon de commande (18) agencé pour la commande de l'amenée d'air comprimé et d'un frein et pouvant tourner autour d'un axe longitudinal (86) de l'outil à main (10).

10. Outil à main (10) selon l'une des revendications précédentes, **caractérisé en ce que** l'outil à main présente un frein à ressort.
